# EUROPÄISCHE PATENTSCHRIFT

(11) **EP 0 691 439 B1**
(45) Veröffentlichungstag und Bekanntmachung des Hinweises auf die Patenterteilung: **26.04.2000**
(21) Anmeldenummer: 95108498.7
(22) Anmeldetag: 02.06.1995
(51) Int. Cl.: E04B 1/76

(54) **Wärmedämmplatte**
Thermal insulating panel
Panneau calorifuge

(30) Priorität: 06.07.1994 DE 4423747
(43) Veröffentlichungstag der Anmeldung: 10.01.1996
(73) Patentinhaber: IsoBouw Dämmtechnik GmbH, D-74232 Abstatt (DE)
(72) Erfinder: Traub, Eugen, D-74189 Weinsberg (DE); Prumpeler, Jo, NL-6235 BH Ulestraten (NL); Dierickx, Emile, B-3500 Hasselt (BE); Steenberg, Jan Jansen, NL-6628 AG Altforst (NL)
(74) Vertreter: Jeck, Anton, Dipl.-Ing.

(56) Entgegenhaltungen:
- EP-A- 0 056 640
- DE-A- 3 032 867
- DE-A- 3 237 595
- DE-A- 3 237 596
- DE-A- 3 933 108

## Beschreibung

Die Erfindung betrifft eine Wärmedämmplatte aus Kunststoff nach dem Oberbegriff des Anspruchs 1.

Eine derartige Wärmedämmplatte ist aus der DE-A1-32 37 596 bekannt. Dort wird der Hohlraum durch eine hinterschnittene Nut gebildet, in der eine Feder einer benachbarten Wärmedämmplatte aufnehmbar ist. Die Feder hat an ihrem freien Ende eine Kopfleiste, die hinter die durch die Hinterschneidung gebildeten Flanken der ersten Wärmedämmplatte greift und die gegen den als Schaumkunststoffteil ausgebildeten, getrennt in der Nut aufnehmbaren, plattenförmigen Körper drücken kann. Von Nachteil ist jedoch, daß der Schaumkunststoffkörper keine große Rückstellkraft entwickelt und daß sein Federweg verhältnismäßig klein ist, so daß nur eine geringe Ausgleichsmöglichkeit vorhanden ist, um Toleranzen der Raumbreite zwischen zwei Montageflächen auszugleichen, zwischen denen die Wärmedämmplatten angeordnet werden.

Wärmedämmplatten können zur Isolierung von Gebäuden und Gebäudeteilen, insbesondere von Dächern, gegen Kälte und Wärme verwendet werden und sind z.B. auch durch die DE-U1-7 906 823 bekannt. Die bekannten Körper können mit Gewebe, Fasern oder Folien kaschiert sein. Durch die Einschnitte, die senkrecht zur Plattenebene und parallel zu einer Stirnseite verlaufen, ist der Körper durch geringe Kräfte verformbar und zwischen Dachsparren leichter einpaßbar. Auch lassen sich dadurch der Schwund oder die thermische Kontraktion des Kunststoffmaterials und ungleiche Sparrenabstände ausgleichen, die sonst zu Kältebrücken an den Stoßfugen führen würden. Der Nachteil dieser bekannten Wärmedämmplatten besteht jedoch darin, daß für die Wärmedämmung nicht die gesamte Stärke des Körpers der Wärmedämmplatte zur Verfügung steht. Durch die Einschnitte ist für die wirksame Wärmedämmung nur der Abstand zwischen zwei entgegegesetzten Einschnitten maßgebend, und dieser Abstand ist viel geringer als die Stärke der Wärmedämmplatte. Ferner ist nachteilig, daß die bekannten Einschnitte nur in geringem Mäß den erwähnten Ausgleich zulassen.

Die Aufgabe der Erfindung besteht daher darin, eine Wärmedämmplatte der im Oberbegriff des Anspruchs 1 genannten Art zu schaffen, bei der die Wärmedämmung und die Ausgleichsmöglichkeit erhöht und verbessert werden.

Diese Aufgabe wird durch die Merkmale des Anspruchs 1 gelöst.

Man erkennt, daß die Erfindung jedenfalls dann verwirklicht ist, wenn in einer herkömmlichen Schaumstoffplatte im Zuge der Herstellung eines elastisch verformbaren Körpers ein Hohlraum geschaffen wird, in dem der Körper untergebracht ist, zumindest in einer Richtung durch auf Ober- oder Unterseite stehende Einschnitte oder auf Ober- und Unterseite gegeneinander versetzte Einschnitte elastisch verformbar ist und sein eines Ende sich bis zum offenen Ende des Hohlraums erstreckt. Dieses Ende kann dabei mit einem Steg einer benachbarten Wärmedämmplatte gleicher Art in Druckverbindung gebracht werden, so daß die abzudeckende Fläche inbezug auf vertikale Luftströmungen spaltfrei abdeckbar ist. Der Körper dient zugleich als Ausgleichsorgan, so daß das Zuschneiden der Wärmedämmplatte nicht mit absoluter Genauigkeit erfolgen muß.

Weitere zweckmäßige und vorteilhafte Ausgestaltungen der Erfindung gehen aus den Unteransprüchen hervor.

Durch die V-förmigen Einschnitte im Körper wird ein größerer Federweg hergestellt, so daß eine entsprechend vergrößerte Ausgleichsmöglichkeit geschaffen ist, um die Toleranzen der Raumbreite zwischen Dachsparren oder sonstige zu Kältebrücken führende Sachverhalte auszugleichen. Die Wärmedämmung wird dadurch erhöht, daß nun außer dem Körper die den Hohlraum bildenden Plattenwände zusätzlich vorgesehen sind.

Die Federwirkung wird dann optimal, wenn nach einer weiteren Ausbildung der Erfindung die V-förmigen Einschnitte so geführt werden, daß ein zickzack- oder wellenförmiges Band von im wesentlichen gleichbleibender Stärke entsteht.

Gemäß einer weiteren Ausbildung der Erfindung ist der Steg auf der geschlossenen Schmalseite der Wärmedämmplatte angeformt und abbrechbar ausgebildet. Auf diese Weise ist die Wärmedämmplatte immer komplett vorhanden, und der Steg braucht nicht extra gefertigt und angeliefert werden. Sollen mehrere Wärmedämmplatten aneinandergereiht werden, so kann jeweils der Steg der einen Wärmedämmplatte in die Öffnung der nächsten Wärmedämmplatte eingesetzt werden, wobei der Steg der ersten Wärmedämmplatte abgebrochen und in die Öffnung der letzten Wärmedämmplatte eingesetzt wird. Auf diese Weise kann Abfall vermieden werden.

Um die Verlegung der Wärmedämmplatten einfacher zu gestalten, weisen der Körper an seiner zur Öffnung hin liegenden Schmalseite und der Steg an seiner der Anformungstelle gegenüberliegenden Seite Ausbildungen für eine Nut-Feder-Verbindung auf. Die Nut-Feder-Verbindung hält den Steg am Körper fest, so daß er während der Verlegung der Wärmedämmplatte nicht verlierbar ist. Sollen mehrere Wärmedämmplatten aneinandergereiht werden, so wird mit den Nut-Feder-Verbindungen ein Zusammenhalt der Wärmedämmplatten möglich.

Um die Festigkeit der Nut-Feder-Verbindung des Stegs mit dem Körper zu erhöhen, sind nach einer weiteren Ausbildung der Erfindung die Ausbildungen der Nut-Feder-Verbindung schwalbenschwanzförmig. Dadurch können auch ganze Wände aus Wärmedämmplatten auf einmal verlegt und kraftschlüssig miteinander verbunden werden.

Bei der Herstellung der Wärmedämmplatte wird in vorteilhafter Weise so verfahren, daß eine Vorrichtung mit mindestens einem beheizbaren Drahtstück verwendet wird, das den Körper aus einer Vollplatte zickzackförmig ausschneidet. Die Vorrichtung kann zwei beheizbare Drahtstücke aufweisen, von denen das eine Drahtstück die Oberseite des Körpers und das andere Drahtstück gleichzeitig die Unterseite des Körpers herstellt.

Die Erfindung wird nun anhand von zwei Ausführungsbeispielen näher erläutert. Es zeigen:
- Fig. 1: einen Schnitt durch eine Wärmedämmplatte einer ersten Form,
- Fig. 2: einen Schnitt durch zwei zusammensetzende Wärmedämmplatten der ersten Form,
- Fig. 3: einen Schnitt durch eine Wärmedämmplatte einer zweiten Form und
- Fig. 4: einen Schnitt durch zwei zusammenzusetzende Wärmedämmplatten der zweiten Form.

In Fig. 1 ist eine quaderförmige Wärmedämmplatte 1 verkürzt dargestellt, die in Wirklichkeit in horizontaler Richtung eine deutlich größere Ausdehnung hat. Die Wärmedämmplatte 1 weist hier einen quaderförmigen Hohlraum 2 und auf einer Schmalseite 3 des Hohlraums 2 eine Öffnung 4 auf. Der Hohlraum 2 könnte allgemein auch oval oder keilförmig sein. Im Hohlraum 2 ist ein plattenförmiger Körper 5 angeordnet, der hier einstückig mit der Wärmedämmplatte 1 ausgebildet ist. Der Körper 5 kann jedoch auch von der Wärmedämmplatte 1 getrennt sein. Diese zwei Ausbildungsarten berühren das Herstellungsverfahren der Wärmedämmplatte. Im Körper 5 sind auf Oberseite und Unterseite V-förmige Einschnitte wie die Einschnitte 6, 6' vorgesehen, die gegeneinander versetzt geführt sind, so daß sich ein zickzackförmiges Band von im wesentlichen gleichbleibender Stärke ergibt. Ferner ist an der geschlossenen Schmalseite 8 der Wärmedämmplatte 1 ein quaderförmiger Steg 7 mittels einer Brücke angeformt, die an der Anformungsstelle 9 dargestellt ist. Der Steg 7 ist in seiner Breite so bemessen, daß er in die Öffnung 4 paßt und diese im Gleitsitz verschließen kann.

Die beschriebenen Teile der Wärmedämmplatte bestehen aus Kunststoff, vorzugsweise aus Schaumstoff wie Styropor. Der Körper 5 läßt sich aufgrund der V-förmigen Einschnitte 6, 6' in horizontaler Richtung elastisch verformen und besitzt daher einen großen Federweg. Bei der Verlegung der Wärmedämmplatte 1 wird der Steg 7 an der Anformungsstelle 9 abgebrochen und in die Öffnung 4 eingefügt. Der Steg 7 drückt dabei auf den Körper 5 und ragt je nach vorzunehmendem Ausgleich mehr oder weniger in den Hohlraum 2 hinein. Wenn die Wärmedämmplatte 1 zwischen Dachsparren verlegt wird, kann somit in einem weiten Bereich eine spaltlose Abdichtung erreicht werden.

Soll eine größere Fläche wärmeisoliert werden, so können mehrere der in Fig. 1 dargestellten Wärmedämmplatten zu einer Wärmedämmwand aneinandergereiht werden. In Fig. 2 sind einfachheitshalber nur zwei solcher Wärmedämmplatten 1, 1' gezeigt. Der Steg 7' der Wärmedämmplatte 1' wird in die Öffnung 4 der Wärmedämmplatte 1 eingebracht, während der Steg 7 der Wärmedämmplatte 1 abgebrochen und in die Öffnung 4' der Wärmedämmplatte 1' eingeführt wird. Auch hierbei kann die Breite der Wärmedämmwand in weiten Grenzen verändert werden.

In Fig. 3 ist eine abgeänderte, aber der Fig. 1 ähnelnde Wärmedämmplatte dargestellt, so daß nur die abweichenden Merkmale beschrieben werden. Der Steg 7 hat hier eine größere Länge. Der Körper 5 und der Steg 7 weisen Ausbildungen 12, 13 für eine Nut-Feder-Verbindung auf. Der Körper 5 ist an seiner zur Öffnung 4 hin liegenden Schmalseite 10 mit einer schwalbenschwanzförmigen Nut 12 versehen, während der Steg 7 an seiner der Anformungsstelle 9 gegenüberliegenden Seite 11 eine an die Nut 12 angepaßte, schwalbenschwanzförmige Schiene 13 aufweist, die an den Steg 7 angeformt ist. Der abgebrochene Steg 7 wird mit seiner Schiene 13 in einer zur Zeichnungsebene senkrechten Richtung in die Nut 12 eingeführt und ist somit gegen Herausfallen gesichert. Die Nut-FederVerbindung 12, 13 kann aber auch in anderer Weise ausgebildet sein.

Sollen mehrere Wärmedämmplatten der in Fig. 3 dargestellten Art aneinandergereiht werden, so wird mit Bezug auf Fig. 4 der Steg 7 der ersten Wärmedämmplatte abgebrochen und in die Öffnung 4' der letzten Wärmedämmplatte eingebracht, wobei die Schiene 13 in die Nut 12' eingeführt wird. Die Wärmedämmplatten werden dadurch miteinander verbunden, daß jeweils der Steg 7' einer Wärmedämmplatte in die Öffnung 4 der benachbarten Wärmedämmplatte eingebracht wird, wobei die Schiene 13' in die Nut 12 eingeführt wird. Auf diese Weise können ganze Wärmedämmwände fest zusammengehalten werden.

Wie bereits erwähnt, kann der Körper 5 ein vom übrigen Teil der Wärmedämmplatte 1 getrenntes Teil sein. In diesem Fall kann die Wärmedämmplatte dadurch hergestellt werden, daß zwei Formen verwendet werden, eine für den Körper 5 und eine für den übrigen Teil der Wärmedämmplatte, und daß der Kunststoff in diesen Formen ausgeschäumt wird.

Bei den in den Figuren dargestellten Ausführungen ist der Körper 5 aber vorteilhafterweise mit dem übrigen Teil der Wärmedämmplatte einstückig verbunden. Die Herstellung dieser Wärmedämmplatte kann so erfolgen, daß der Körper 5 aus einer in einer Form ausgeschäumten Vollplatte ausgeschnitten wird. Zum Ausschneiden kann eine Vorrichtung verwendet werden, die mit einem beheizbaren Drahtstück ausgestattet ist. Mit dem Drahtstück kann der Körper 5 zickzackförmig ausgeschnitten werden. Die Vorrichtung kann rechnergesteuert sein.

Die Vorrichtung kann vorteilhafterweise jedoch auch mit zwei beheizbaren Drahtstücken ausgestattet sein, von denen das eine die Oberseite des Körpers 5 und das andere gleichzeitig die Unterseite des Körpers 5 herstellt. Dadurch kann die Wärmedämmplatte schneller gefertigt werden.

## Patentansprüche

1. Wärmedämmplatte (1) aus Kunststoff, insbesondere Schaumstoff, mit einem plattenförmigen und in seiner Längs- und/oder Querrichtung elastisch verformbaren Körper (5), wobei die Wärmedämmplatte (1) einen Hohlraum (2) und auf einer Schmalseite (3) des Hohlraums (2) eine Öffnung (4) aufweist und den plattenförmigen Körper (5) im Hohlraum (2) zumindest teilweise aufnimmt und wobei der Körper (5) mit einer benachbarten Wärmedämmplatte in Druckverbindung bringbar und dabei zumindest teilweise in den Hohlraum (2) einbringbar ist,
dadurch gekennzeichnet,
daß der Körper (5) zur elastischen Verformung auf Ober- oder Unterseite stehende Einschnitte oder auf Ober- und Unterseite gegeneinander versetzte Einschnitte (6) aufweist.

2. Wärmedämmplatte nach Anspruch 1,
dadurch gekennzeichnet,
daß der Körper (5) mit der Wärmedämmplatte (1) einstückig ausgebildet ist.

3. Wärmedämmplatte nach Anspruch 1 oder 2,
dadurch gekennzeichnet,
daß die Einschnitte (6) im Körper (5) V-förmig ausgebildet sind.

4. Wärmedämmplatte nach einem der Ansprüche 1 bis 3,
dadurch gekennzeichnet,
daß die V-förmigen Einschnitte (6) derart geführt sind, daß ein zickzackförmiges Band von im wesentlichen gleichbleibender Stärke entsteht.

5. Wärmedämmplatte nach einem der Ansprüche 1 bis 4,
dadurch gekennzeichnet,
daß auf der geschlossenen Schmalseite (8) der Platte ein Steg (7) angeformt (Stelle 9) und abbrechbar ausgebildet ist.

6. Wärmedämmplatte nach Anspruch 5,
dadurch gekennzeichnet,
daß der Körper (5) an seiner zur Öffnung (4) hin liegenden Schmalseite (10) und der Steg (8) an seiner der Anformungsstelle (9) gegenüberliegenden Seite (11) Ausbildungen (12, 13) für eine Nut-Feder-Verbindung aufweisen.

7. Wärmedämmplatte nach Anspruch 6,
dadurch gekennzeichnet,
daß die Ausbildungen (12, 13) schwalbenschwanzförmig sind.

8. Verfahren zur Herstellung einer nach einem der Ansprüche 1 bis 5 ausgebildeten Wärmedämmplatte,
dadurch gekennzeichnet,
daß eine Vorrichtung mit mindestens einem beheizbaren Drahtstück verwendet wird, das den Körper (5) ausschneidet.

## Claims

1. Heat-insulating plate (1), formed from plastics material, more especially expanded plastic foam, having a plate-like body (5), which is resiliently deformable in its longitudinal and/or transverse direction, wherein the heat-insulating plate (1) includes a cavity (2) and, on one narrow side (3) of the cavity (2), an opening (4) and accommodates, at least partially, the plate-like body (5) in the cavity (2), and wherein the body (5) can be brought into pressure connection with an adjacent heat-insulating plate and can thereby be brought, at least partially, into the cavity (2), characterised in that the body (5) includes incisions, which are situated on the topside or underside, or incisions (6), which are offset from one another on the topside and underside, for the resilient deformation.

2. Heat-insulating plate according to claim 1, characterised in that the body (5) is an integral construction with the heat-insulating plate (1).

3. Heat-insulating plate according to claim 1 or 2, characterised in that the incisions (6) in the body (5) have a V-shaped configuration.

4. Heat-insulating plate according to one of claims 1 to 3, characterised in that the V-shaped incisions (6) extend in such a manner that a zigzag-shaped strip is produced, having a substantially constant thickness.

5. Heat-insulating plate according to one of claims 1 to 4, characterised in that a web (7) is moulded on the closed narrow side (8) of the plate (position 9) and is designed to be broken-off.

6. Heat-insulating plate according to claim 5, characterised in that the body (5), on its narrow side (10) extending towards the opening (4), and the web (8), on its side (11) situated opposite the moulded position (9), have configurations (12, 13) for a tongue-and-groove joint.

7. Heat-insulating plate according to claim 6, characterised in that the configurations (12, 13) have a dovetail shape.

8. Method of producing a heat-insulating plate configured according to one of claims 1 to 5, characterised in that an apparatus is used with at least one heatable piece of wire, which cuts-out the body (5).

## Revendications

1. Panneau calorifuge (1) en matière plastique, en particulier en mousse, avec un corps (5) en forme de plaque à déformation élastique en direction longitudinale et/ou transversale, où le panneau calorifuge (1) présente une cavité (2) et, d'un côté étroit (3) de la cavité (2), une ouverture (4) et où le corps en forme de plaque (5) est contenu au moins partiellement dans la cavité (2), et où le corps (5) peut être mis en communication de pression avec un panneau calorifuge voisin et peut à cette occasion être introduit au moins partiellement dans la cavité (2),
caractérisé
en ce que le corps (5), aux fins de permettre une déformation élastique, présente des incisions à la face supérieure ou inférieure ou bien présente à la surface supérieure et inférieure des incisions (6) mutuellement décalées.

2. Panneau calorifuge suivant la revendication 1,
caractérisé
en ce que le corps (5) est formé en une pièce avec le panneau calorifuge.(1).

3. Panneau calorifuge suivant la revendication 1 ou la revendication 2,
caractérisé
en ce que les incisions (6) pratiquées dans le corps (5) sont en forme de V.

4. Panneau calorifuge suivant l'une quelconque des revendications de 1 à 3,
caractérisé
en ce que les incisions en forme de V sont pratiquées de manière telle qu'il est obtenu un ruban en forme de zigzag d'épaisseur sensiblement constant.

5. Panneau calorifuge suivant l'une quelconque des revendications de 1 à 4,
caractérisé en ce que sur le côté étroit fermé (8) du panneau est formée une nervure 7 (côté 9) qui peut être séparée par rupture.

6. Panneau calorifuge suivant la revendication 5,
caractérisé en ce que le corps (5), sur le côté étroit (10) situé près de l'ouverture (4) et que la nervure (8) sur le côté (11) opposé à sont point de naissance (9), présentent des contours (12, 13) aptes à une liaison à rainure et languette.

7. Panneau calorifuge suivant la revendication 6,
caractérisé
en ce que les contours (12, 13) sont en forme de queue d'aronde.

8. Procédé de fabrication d'un panneau calorifuge tel que revendiqué dans une des revendications de 1 à 5,
caractérisé
en ce qu'il est utilisé un dispositif avec au moins un fil métallique chauffé, qui permet de former le corps (5) par découpage.
